# EUROPÄISCHE PATENTANMELDUNG

(11) **EP 1 408 587 A1**
(43) Veröffentlichungstag der Anmeldung: **14.04.2004**
(21) Anmeldenummer: 03018976.5
(22) Anmeldetag: 21.08.2003
(51) Int. Cl.: H01R 13/405, H01R 43/24

(54) **Kontaktstecker**

(30) Priorität: 10.10.2002 DE 10247170
(71) Anmelder: ELCO Europe GmbH, D-57518 Betzdorf (DE)
(72) Erfinder: Lau, Thorsten, 58540 Meinerzhagen (DE); Maag, Arnulf, 57555 Mudersbach (DE); Stolz, Edgar, 57520 Dickendorf (DE)
(74) Vertreter: Valentin, Ekkehard

(57) **Zusammenfassung**

Bei einem Kontaktstecker (1), der in einem durch Spritzgießen hergestellten Gehäuse (2) in nebeneinander liegender Anordnung zahlreiche über eine Teillänge in einem Gehäusesockel (6) durch Umspritzen mit Kunststoff festgelegte Kontaktelemente (3, 4, 5), wie Stifte oder dergleichen, aufweist, ist jedes Kontaktelement (3, 4, 5) mit kleinvolumigen, zueinander mit Luft (7) angeordneten Sockelfortsätzen (8) umspritzt.

## Beschreibung

Die Erfindung betrifft einen Kontaktstecker, der in einem durch Spritzgießen hergestellten Gehäuse in nebeneinander liegender Anordnung zahlreiche über eine Teillänge in einem Gehäusesockel durch Umspritzen mit Kunststoff festgelegte Kontaktelemente, wie Stifte oder dergleichen, aufweist.

Bei solchen elektrischen Kontaktsteckern, z. B. auch bestehend aus zwei komplementären Steckteilen, von denen das eine Steckteil mit Federkontakten als Federleiste und das andere Steckteil mit Messerkontakten als Messerleiste ausgebildet ist, sind die Kontaktelemente jeweils in einer Reihe oder in mehreren zueinander parallelen Reihen von Sockelkörpern gehalten. Bei der spritzgießtechnischen Herstellung eines Kontaktsteckers werden die Kontakte direkt im Spritzgießwerkzeug umspritzt. Hierbei hat sich gezeigt, daß die so hergestellten Kontaktstecker nicht ausreichend dicht sind, was beispielsweise bei deren Verwendung in Kraftfahrzeugen äußerst problematisch ist, da Feuchtigkeit an die empfindliche Elektronik gelangen kann, wie bei im Motorraum angeordneten Kontaktsteckern.

Ein den Dichtheitsanforderungen genügender Kontaktstecker konnte auch dann nicht erreicht werden, wenn die Kontaktelemente Unter Zugabe eines die Haftung des Kunststoffs verbessernden Primers umspritzt wurden. Es ist deshalb auch bekannt, die Kontaktelemente mit einem gegenüber der Lochaufnahme größerem Maß vorzusehen und die Kontaktelemente folglich mit einem eine selbstdichtende Wirkung ermöglichenden Übermaß in den Gehäusesockel einzupressen, was jedoch bei häufig eingesetzten rechteckigen Kontakten nicht funktioniert.

Der Erfindung liegt daher die Aufgabe zugrunde, einen gattungsgemäßen Kontaktstecker zu schaffen, der in einfacher Weise unverändert mit beim Spritzgießen umspritzten Kontaktelementen hergestellt wird, dabei aber eine hohe Dichtheit gewahrleistet.

Diese Aufgabe wird erfindungsgemäß dadurch gelöst, daß jedes Kontaktelement mit kleinvolumigen, zueinander mit Luft angeordneten Sockelfortsätzen umspritzt ist. Indem die Kontaktelemente erfindungsgemäß nicht mehr in einem einheitlichen umspritzten Bereich, d.h. einem allen Kontaktelementen gemeinsamen Gehäusesockel mit entsprechend großer Kunststoffmasse, sondern lediglich noch von umlaufend mit Luft zueinander beabstandeten bzw. rundum freibleibend ausgebildeten Sockelfortsätzen umspritzt sind, schwindet der Kunststoff beim Erkalten auf den Kontaktelementen nicht mehr von diesen weg, was zu Undichtheiten bzw. Durchlässigkeiten führen würde, sondern die nur noch kleine Masse an Kunststoff schwindet gezielt in Richtung zum jeweiligen Kontaktelement hin. Hierdurch lassen sich, wie durch Versuche festgestellt wurde, Dichtheiten erreichen, die ohne weiteres einer zuströmenden Wassermenge von z. B. 0,5 l/h standhalten, weil die kleine Masse des mit Schwindung auf die Kontaktelemente ausgerichteten Kunststoffs eine innige Verbindung mit großer Dichtheit bewirkt.

Eine Ausgestaltung der Erfindung sieht vor, daß die Kontaktelemente im Bereich der Sockelfortsätze mit Querschnittsänderungen ausgebildet sind. Die veränderte Geometrie, d.h. die Querschnittsänderungen wie Einkerbungen bzw. -schnürungen, Löcher oder dergleichen der Kontaktelemente in den Abdichtbereichen der Sockelfortsätze unterstützt, daß die Schwindung frei auf die Kontaktelemente hin verläuft und sich außerdem eine Art Labyrinth ausbildet, was beispielsweise die Wasserdichtheit noch begünstigt.

Weitere Einzelheiten und Vorteile der Erfindung ergeben sich aus den Ansprüchen und der nachfolgenden Beschreibung eines in der einzigen Zeichnungsfigur schematisch dargestellten Ausführungsbeispiels des Gegenstandes der Erfindung.

Die Figur 1 zeigt in einem Längsschnitt lediglich eine Teilansicht eines Kontaktsteckers 1. Dieser ist im Ausführungsbeispiel in seinem Gehäuse 2, gegebenenfalls durch Wände unterteilt in mehrere Kammern, mit zahlreichen Kontaktelementen 3 sowie 4 und 5 bestückt, die hier von unterschiedlicher Geometrie bzw. Konfiguration sind und auch eine unterschiedliche Länge - hier nicht dargestellt - ihrer aus dem Gehäusesockel 6 frei nach oben vorragenden Enden haben können.

Die mit dem Spritzgießen des kompletten Kontaktsteckers 1 sogleich in dessen Gehäusesockel 6 eingebetteten Kontaktelemente 3 bis 5 sind über eine Teillänge jeweils mit Luft 7 voneinander rundum separiert mit Sockelfortsätzen nach Art eines Hosenbeins umspritzt, was durch eine im Spritzgießwerkzeug entsprechend eingearbeitete Kontur erreicht wird, in die sich die Kunststoffmasse von der nicht gezeigten Angußstelle für den kompletten Kontaktstecker 1 her verteilt. Die für die Sockelfortsätze 8 nur kleine benötigte Kunststoffmasse bewirkt, daß diese beim Erkalten auf den Kontaktelementen 3 bis 5 in Richtung auf die Kontaktelemente 3 bis 5 hin schwindet, wie durch die Pfeile 9 verdeutlicht, was eine hohe Dichtheit des Verbundes der Kunststoffmasse mit den Kontaktelementen 3 bis 5 mit sich bringt. Dieser Verlauf der Schwindung frei auf die Kontaktelemente 3 bis 5 hin wird dadurch begünstigt, daß die Kontaktelemente 3 bis 5 in dem Bereich mit Umspritzung durch die Sockelfortsätze 8 mit Querschnittsänderungen 10 ausgebildet sind.

Das gezielte Schwindungsverhalten der kleinen Masse an Kunststoff für die Sokkelfortsätze 8 führt zu einer innigen Verbindung mit den Kontaktelementen 3 bis 5 und bewirkt damit eine hohe Dichtheit des Kontaktsteckers 1, so daß keine Feuchtigkeit bzw. Wasser in den Innenraum mit Elektronik dringen kann.

## Patentansprüche

1. Kontaktstecker (1), der in einem durch Spritzgießen hergestellten Gehäuse (2) in nebeneinander liegender Anordnung zahlreiche über eine Teillänge in einem Gehäusesockel (6) durch Umspritzen mit Kunststoff festgelegte Kontaktelemente (3, 4, 5), wie Stifte oder dergleichen, aufweist,
**dadurch gekennzeichnet,**
**daß** jedes Kontaktelement (3, 4, 5) mit kleinvolumigen, zueinander mit Luft (7) angeordneten Sockelfortsätzen (8) umspritzt ist.

2. Kontaktstecker nach Anspruch 1,
**dadurch gekennzeichnet,**
**daß** die Kontaktelemente (3, 4, 5) im Bereich der Sockelfortsätze (8) mit Querschnittsänderungen (10) ausgebildet sind.
